# EUROPÄISCHE PATENTSCHRIFT

(11) **EP 4 141 163 B1**
(45) Veröffentlichungstag und Bekanntmachung des Hinweises auf die Patenterteilung: **20.11.2024**
(21) Anmeldenummer: 21192536.7
(22) Anmeldetag: 23.08.2021
(51) Int. Cl.: D06F 58/24, D06F 58/02, D06F 58/20

(54) **WÄSCHETROCKNER MIT EINEM WÄRMETAUSCHER-REINIGUNGSSYSTEM**
LAUNDRY DRYER WITH A HEAT EXCHANGER CLEANING SYSTEM
SÈCHE-LINGE DOTÉ D'UN SYSTÈME DE NETTOYAGE À ÉCHANGEUR DE CHALEUR

(43) Veröffentlichungstag der Anmeldung: 01.03.2023
(73) Patentinhaber: V-Zug AG, 6300 Zug (CH)
(72) Erfinder: Keusch, Thomas, 6403 Küssnacht (CH); Zwimpfer, Markus, 6287 Aesch (CH)
(74) Vertreter: E. Blum & Co. AG

(56) Entgegenhaltungen:
- EP-A1- 3 147 404
- DE-A1- 102006 018 469
- FR-A1- 3 011 254
- US-A1- 2016 083 894

## Beschreibung

### Gebiet der Erfindung

Die Erfindung betrifft einen Trockner, insbesondere einen Haushaltswäschetrockner. Dieser umfasst eine Trommel zur Aufnahme von Textilien und eine Wärmepumpe mit einem Kondensator und einem Verdampfer. Luft zirkuliert durch die Trommel, den Kondensator und den Verdampfer. Dabei wird den Textilien Feuchtigkeit entzogen. Ausserdem umfasst der Trockner einen ersten Sammelbehälter zum Sammeln von Kondensat, welches am Verdampfer abgeschieden wird.

### Hintergrund

Die im Trockner zirkulierende Luft entzieht bei der Durchströmung der Trommel nicht nur Feuchtigkeit, sondern reisst auch Flusen von den Textilien mit. Klassische Trockner sehen deshalb Flusenfilter vor, um die Flusen aus dem Luftstrom zu filtern. Dies verhindert, dass die Wärmetauscher der Wärmepumpe mit Flusen kontaminiert werden. Flusenablagerungen an den Wärmetauschern beeinträchtigen nämlich die Leistung der Wärmetauscher.

Ein Flusenfilter arbeitet nicht perfekt. Ein geringer Anteil der Flusen durchdringt den Flusenfilter. Aus diesem Grund sind bei klassischen Trocknern mehrere Filterstufen vorgesehen. Die erste Filterstufe muss regelmässig, bevorzugt nach jedem Trocknungsvorgang, durch den Benutzer gereinigt werden. Weitere Filterstufen werden geringfügig mit Flusen zugedeckt, sodass diese selten durch einen Servicetechniker gereinigt werden müssen. Trotzdem ist das Hinzuziehen eines Servicetechnikers mühsam.

US 2016/083894 zeigt einen Trockner, bei welchem Verdampfer und Kondensator mittels Kondensatwasser gereinigt werden. Das Kondensatwasser wird in einem Reservoir gespeichert und mittels einer Pumpe auf Verdampfer und Kondensator gesprüht.

DE 10 2006 018469 zeigt ebenfalls einen Trockner, bei welchem Verdampfer und Kondensator mittels Kondensatwasser gereinigt werden.

EP 3 147 404 zeigt einen Trockner, bei welchem Verdampfer, Kondensator und Filter mittels Kondensatwasser gereinigt werden können.

FR 3 011 254 zeigt ein speziell ausgestaltetes Kondensatreservoir.

### Darstellung der Erfindung

Es stellt sich die Aufgabe, einen Trockner bereitzustellen, welcher einfach gewartet werden kann.

Diese Aufgabe wird durch den Gegenstand des unabhängigen Anspruchs gelöst. Demgemäss umfasst der Trockner, insbesondere der Haushaltswäschetrockner,
- eine Trommel zur Aufnahme von Textilien;
- eine Wärmepumpe mit einem Kondensator und mit einem Verdampfer;
- ein Luftzirkulationssystem zur Zirkulation von Luft durch die Trommel, den Kondensator und den Verdampfer zur Trocknung der Textilien in der Trommel. Der Verdampfer kühlt die vorbeiströmende Luft ab, sodass die Feuchtigkeit aus der Luft kondensiert. Die am Verdampfer entnommene Wärmeenergie wird der Luft über den Kondensator wieder zugeführt, damit möglichst warme und trockene Luft in die Trommel strömt.
- einen ersten Sammelbehälter zum Sammeln von Kondensat, welches am Verdampfer abgeschieden wird. Insbesondere ist dieser erste Sammelbehälter zumindest teilweise unterhalb des Kondensators angeordnet. Dadurch kann im ersten Sammelbehälter auch dasjenige Kondensatwasser gut gesammelt werden, welches zur Reinigung des Kondensators verwendet wurde.

Der Trockner umfasst ein Reinigungssystem zum Reinigen der Frontfläche des Verdampfers. Für die Reinigung benutzt das Reinigungssystem das im ersten Sammelbehälter gesammelte Kondensat.

Das Reinigungssystem hat den Vorteil, dass die Frontfläche des Verdampfers, an welchem sich Flusen ablagern, mittels des gesammelten Kondensatwassers abgewaschen werden können. Je nach Reinigungsleistung kann auf einen Flusenfilter vollständig verzichtet werden, oder es kann die Anzahl der Filterstufen reduziert werden. Beispielsweise ist nur noch eine einzige Filterstufe vorgesehen, welche vom Benutzer gereinigt werden kann.

Das Reinigungssystem weist eine Zuleitung auf, durch welche Kondensatwasser vom ersten Sammelbehälter zum Verdampfer zugeleitet wird.

Inbesondere erstreckt sich die Zuleitung zumindest vom Verdampfer bis zur Rotationsachse der Trommel hoch oder bis oberhalb der Trommel, und/oder die Zuleitung erstreckt sich über eine Höhe von mindestens 30 cm, insbesondere mindestens 40 cm.

Mit dieser Ausgestaltung erstreckt sich die Zuleitung über eine möglichst grosse vertikale Höhe innerhalb des Trockners. Dies hat den Vorteil, dass Kondensatwasser vom ersten Sammelbehälter in die Zuleitung befördert und in dieser über eine möglichst grosse Höhe gestaut werden kann. Je höher das Wasser gestaut wird, umso höher ist der hydrostatische Druck im Kondensat. Ein hoher hydrostatischer Druck hat den Vorteil, dass das gestaute Wasser schwallartig über den Verdampfer gespült werden kann. Dies bewirkt ein gutes Reinigungsergebnis. Eine beträchtliche Menge von Flusen kann dadurch vom Verdampfer abgewaschen werden.

Zudem umfasst die Zuleitung einen Öffnungsmechanismus mit einer ersten Öffnung, welche geöffnet und geschlossen werden kann. Der Öffnungsmechanismus dient dazu, das Kondensatwasser bei geschlossener Öffnung in der Zuleitung zu stauen. Ist das Kondensatwasser gestaut und öffnet sich die erste Öffnung, so strömt das gestaute Kondensatwasser schwallartig über den Verdampfer.

Insbesondere umfasst der Öffnungsmechanismus eine Klappe. Mit dieser kann die Öffnung, insbesondere schlagartig, geöffnet und geschlossen werden.

Die erste öffenbare Öffnung am Ende der Zuleitung angeordnet. Unter dem "Ende" ist der Abschluss der Zuleitung zu verstehen, an welchem das Kondensatwasser aus der Zuleitung ausströmt. Ist an diesem Ende die öffenbare Öffnung angeordnet, so kann das Kondensatwasser über die gesamte Länge der Zuleitung gestaut werden. Ein entsprechend hoher hydrostatischer Druck wird erzeugt.

Insbesondere umfasst der erste Sammelbehälter einen Füllstandssensor. Mit diesem lässt sich der Füllstand des Kondensats im ersten Sammelbehälter messen. Ist der Füllstand genügend hoch, kann die Steuerung die Reinigung des Verdampfers starten.

Vorteilhaft ist die erste Öffnung unmittelbar oberhalb des Verdampfers, insbesondere oberhalb der Frontfläche des Verdampfers, angeordnet. Die Stauung des Kondensats beginnt damit unmittelbar oberhalb des Verdampfers. Auch diese Massnahme bezweckt, dass über eine möglichst grosse Höhe das Kondensatwasser in der Zuleitung gestaut werden kann.

Bevorzugt ist ein Teil der ersten Öffnung, insbesondere mindestens ein Drittel, insbesondere die Hälfte der ersten Öffnung, vor der Frontfläche und gleichzeitig oberhalb der Frontfläche des Verdampfers angeordnet. "Vor" der Frontfläche ist in Bezug auf die Strömungsrichtung der Luft zu verstehen, d.h. stromaufwärts der Frontfläche bzw. dort, wo die Luft strömt bevor sie in den Verdampfer eintritt. Das Kondensatwasser kann somit von aussen auf die Frontfläche geleitet werden. Dies führt zu einer effektiven Reinigung, weil sich die Flusen hauptsächlich an den Frontflächen ablagern.

Insbesondere erstreckt sich die erste Öffnung über die gesamte Oberseite der Frontfläche des Verdampfers. Die gesamte Oberfläche entspricht der gesamten Breite der Frontfläche. Erstreckt sich die Öffnung über die gesamte Breite der Frontfläche des Verdampfers, kann das Kondensatwasser über die gesamte Breite der Frontfläche hinter der öffenbaren ersten Öffnung gestaut werden. Dies hat zur Folge, dass beim Öffnen der ersten Öffnung Kondensatwasser gleichmässig über die gesamte Frontfläche gespült wird. Eine vollständige Reinigung der Frontfläche kann dadurch erzielt werden.

Vorteilhaft ist die erste Öffnung ein länglicher Spalt und weist insbesondere eine einzige Öffnungsfläche aufweist. Mit anderen Worten wird das Kondensatwasser nicht über eine Mehrzahl von Düsen auf die Frontfläche des Verdampfers gesprüht, sondern das Kondensatwasser strömt über die gesamte Breite der Öffnung und reinigt die Frontfläche des Verdampfers gleichmässig.

Insbesondere ist der Öffnungsmechanismus ausgestaltet, die erste Öffnung schlagartig, d.h. insbesondere innerhalb von maximal zwei Sekunden, insbesondere innerhalb von maximal einer Sekunde, insbesondere innerhalb von max. 0.5 Sekunde, insbesondere innerhalb von max. 0.2 Sekunde, vollständig zu öffnen. Eine schlagartige Öffnung hat den Vorteil, dass innert kurzer Zeit eine möglichst grosse Kondensatmenge über die Frontfläche des Verdampfers strömt. Dies bewirkt eine effektive Reinigung.

Vorteilhaft weist der Öffnungsmechanismus eine zweite Öffnung auf, welche oberhalb des Kondensators angeordnet ist. Durch diese Öffnung kann Kondensatwasser strömen, mit welchem der Kondensator gereinigt wird. Insbesondere wird die Frontfläche des Kondensators gereinigt. Der Kondensator ist grundsätzlich weniger stark verschmutzt wie der Verdampfer, da die Luft zuerst durch den Verdampfer und erst anschliessend durch den Kondensator strömt. Trotzdem soll auch eine Reinigung des Kondensators möglich sein, um den Wartungsaufwand des Trockners noch weiter zu reduzieren.

Insbesondere trennt sich die Zuleitung in eine erste Teilleitung und in eine zweite Teilleitung auf. Die erste Teilleitung leitet das Kondensatwasser zur ersten Öffnung und die zweite Teilleitung leitet das Kondensatwasser zur zweiten Öffnung. Somit kann sowohl für den Verdampfer als auch für den Kondensator dieselbe Zuleitung für das Stauen des Kondensats verwendet werden.

Bevorzugt wird das zum Kondensator geleitete Kondensatwasser nach der Reinigung des Kondensators im ersten Sammelbehälter gesammelt. Dies hat zur Folge, dass das bereits mit Flusen leicht kontaminierte Kondensatwasser erneut für die Wärmetauscherreinigung verwendet werden kann.

Insbesondere umfasst der Trockner ein Reinigungsprogramm, welches derart ausgestaltet ist, dass
- in einem ersten Schritt das Kondensatwasser vom ersten Sammelbehälter in die Zuleitung gepumpt wird,
- in einem zweiten Schritt durch Öffnen der zweiten Öffnung der Kondensator gereinigt wird und das Kondensatwasser nach der Reinigung in den ersten Sammelbehälter geleitet wird,
- in einem dritten Schritt das im ersten Sammelbehälter gesammelte Kondensatwasser erneut in die Zuleitung gepumpt wird,
- in einem vierten Schritt durch Öffnen der ersten Öffnung der Verdampfer gereinigt wird. Somit kann das Kondensatwasser sowohl zur Reinigung des Kondensators als auch zur Reinigung des Verdampfers verwendet werden.

Vorteilhaft umfasst der Trockner einen zweiten Sammelbehälter. Dieser ist derart angeordnet, dass das zum Verdampfer geleitete Kondensatwasser nach der Reinigung der Frontfläche des Verdampfers im zweiten Sammelbehälter gesammelt wird. Insbesondere umfasst der Trockner eine Pumpe, mit welcher das im zweiten Sammelbehälter gesammelte Kondensatwasser in den Abfluss gepumpt werden kann. Somit wird das mit Flusen stark verschmutzte Kondensatwasser nicht für eine erneute Reinigung verwendet. Es gelangt in den Abfluss.

Bei einer alternativen Ausgestaltung wird das zum Verdampfer geleitete Kondensatwasser nach der Reinigung der Frontfläche des Verdampfers direkt in den Abfluss gespült. D.h. das Kondensatwasser wird nicht für längere Zeit im Sammelbehälter gesammelt.

Vorteilhaft umfasst der Trockner einen Zugang zum Einfüllen von Wasser durch den Benutzer in den ersten Sammelbehälter, insbesondere wobei der erste Sammelbehälter ein Volumen von mindestens einem Liter, insbesondere mindestens zwei Liter umfasst. Ist der Verdampfer stark verschmutzt, steht aber zu wenig Kondensatwasser zur Verfügung, um diesen zu reinigen, kann der Benutzer zusätzliches Wasser in den ersten Sammelbehälter einfüllen, damit eine sofortige Reinigung möglich ist.

Bevorzugt umfasst der Trockner einen einzigen Flusenfilter mit einer einzigen Filterstufe. Auf weitere Filterstufen kann verzichtet werden. Denn die Filterung muss nicht besonders effektiv sein, weil die Wärmetauscher abgewaschen werden können.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 einen Haushaltswäschetrockner in schematischer Darstellung;
Fig. 2 ein Reinigungssystem des Haushaltswäschetrockners zur Reinigung von Verdampfer und Kondensator;
Fig. 3 zeigt das Reinigungssystem gemäss Fig. 2 mit Sicht von oben;
Fig. 4 zeigt die Zuleitung des Reinigungssystems;
Fig. 5 zeigt den Öffnungsmechanismus und eine schematische Darstellung weiterer Komponenten.

### Weg zur Ausführung der Erfindung

Fig. 1 zeigt einen schematisch dargestellten Haushaltswäschetrockner. Dieser umfasst ein Gehäuse 1 mit einer Türe 1a, eine Trommel 2 (gestrichelt eingezeichnet) mit einer Rotationsachse 21 und einen unterhalb der Trommel 2 angeordneten Sockelbereich 3. Im Sockelbereich 3 sind ein Verdampfer 4, ein Kondensator 5, ein erster Sammelbehälter 6 und ein zweiter Sammelbehälter 7 angeordnet. Verdampfer 4 und Kondensator 5 sind Bestandteil einer Wärmepumpe.

Der Benutzer füllt in die Trommel 2 feuchte Wäsche zum Trocknen ein. Während des Trocknens strömt Luft durch die Trommel 2 und entzieht der Wäsche Feuchtigkeit. Die feuchte Luft durchströmt den Verdampfer 4 und wird dabei abgekühlt. Die feuchte Luft kondensiert. Das Kondensatwasser wird im ersten Sammelbehälter 6 gesammelt. Der gestrichelte Pfeil zeigt, wie das Kondensatwasser vom Verdampfer 4 zum ersten Sammelbehälter 6 strömt.

Während des Trocknens entzieht die strömende Luft der Wäsche nicht nur Feuchtigkeit. Die Luft entreisst der Wäsche auch Flusen. Lagert sich eine grosse Menge an Flusen auf dem Verdampfer 4 oder dem Kondensator 5 ab, reduziert sich der Prozessluftstrom, wodurch der Wärmepumpenprozess nicht mehr optimal betrieben werden kann. Die feuchte Luft kann am Verdampfer 4 nur noch schlecht abgekühlt und somit nur noch schlecht getrocknet werden. Aus diesem Grund muss die Ablagerung von Flusen am Verdampfer 4 und am Kondensator 5 verhindert werden.

Klassische Wäschetrockner sehen einen Flusenfilter vor, welcher die Flusen aus dem Luftstrom filtert. Ein Flusenfilter arbeitet allerdings nicht perfekt. Einzelne Flusen durchdringen ihn. Aus diesem Grund sind üblicherweise mehrere Filterstufen vorhanden. Je mehr Filterstufen vorhanden sind, umso grösser ist der Wartungsaufwand des Wäschetrockners. Jede einzelne Filterstufe muss gereinigt werden.

Der Haushaltswäschetrockner gemäss Fig. 1 umfasst lediglich eine einzelne Filterstufe. Dies reduziert im Vergleich zu klassischen Wäschetrocknern den Wartungsaufwand. Da die einzige Filterstufe allerdings nicht perfekt arbeitet, lagern sich Flusen primär am Verdampfer 4, aber auch am Kondensator 5 ab. Verdampfer 4 und Kondensator 5 müssen deshalb regelmässig gereinigt werden.

Für diese Reinigung ist ein Reinigungssystem vorgesehen. Dieses befördert im ersten Sammelbehälter 6 gesammeltes Kondensatwasser über die Pumpleitung 8 zur Zuleitung 9. Von der Zuleitung 9 wird das Kondensatwasser auf den Verdampfer 4 und den Kondensator 5 befördert, um diese abzuwaschen.

In der Fig. 1 ist sichtbar, dass sich die Zuleitung 9 von oberhalb des Verdampfers 4 bis zur Oberseite der Trommel 2 erstreckt. Die Zuleitung 9 erstreckt sich somit auch bis oberhalb der Rotationsachse 21. Die Zuleitung 9 ist über 40 cm lang und erstreckt sich über einen wesentlichen Teil der Gesamthöhe des Haushaltswäschetrockners.

An der Unterseite der Zuleitung 9 ist ein Öffnungsmechanismus 10 (detaillierter illustriert in Fig. 2 und Fig. 5) angeordnet, welcher eine erste Öffnung 101 und eine zweite Öffnung 102 aufweist. Die Öffnungen 101 und 102 weisen Klappen 103 und 104 auf, mit welchen die Öffnungen 101 und 102 geöffnet und geschlossen werden können.

Sind die Öffnungen 101 und 102 geschlossen, kann Kondensatwasser innerhalb der Zuleitung 9 gestaut werden. Da die Zuleitung 9 entsprechend hoch ausgestaltet ist, entsteht an den Öffnungen 101 und 102 ein entsprechend hoher hydrostatischer Druck. Ein hoher hydrostatischer Druck hat den Vorteil, dass das gestaute Kondensatwasser schwallartig über den Verdampfer 4 strömt, sobald die Öffnungen 101 und 102 geöffnet werden. Die auf dem Verdampfer 4 und dem Kondensator 5 abgelagerten Flusen können dadurch effektiv abgewaschen werden.

Die Fig. 2 zeigt den oberhalb von Verdampfer 4 und Kondensator 5 angeordneten Öffnungsmechanismus 10 und die Zuleitung 9 in dreidimensionaler Ansicht. Ebenfalls sichtbar ist die Pumpleitung 8, über welche Kondensatwasser vom ersten Sammelbehälter 6 zur Zuleitung 9 gepumpt wird. Direkt neben der Zuleitung ist zudem eine Überlaufleitung 11 angeordnet. Sobald die Zuleitung 9 vollständig mit Kondensatwasser gefüllt ist, läuft das überschüssige Kondensatwasser durch die Überlaufleitung 11 in den Abfluss.

Die Zuleitung 9 weist im Verhältnis zur Pumpleitung 8 ein deutlich grösseres Rohrprofil auf. Das grosse Rohrprofil ermöglicht, dass eine möglichst grosse Kondensatwassermenge in der Zuleitung 9 gestaut werden kann. Am unteren Ende der Zuleitung 9 weist die Zuleitung eine Schuhform auf. Diese Schuhform erstreckt sich über die gesamte Breite von Verdampfer 4 und Kondensator 5. In Fig. 3 ist diese Schuhform 3a besser sichtbar.

Der Öffnungsmechanismus 10 umfasst einen Aktor 105, welcher über Verbindungselemente 106 die Klappen 103 und 104 öffnen und schliessen kann.

Fig. 3 zeigt die Vorrichtung gemäss Fig. 2 mit Sicht von oben. Gezeigt sind die Zuleitung 9, das untere Ende 91 der Zuleitung 9 in Schuhform und die Klappen 103 und 104. Die Klappen erstrecken sich in ihrer Länge L (gekennzeichnet mit dem Doppelfeil) über die gesamte Breite des unterhalb des Öffnungsmechanismus 10 angeordneten Verdampfers 4 und des Kondensators 5. Die Schuhform des unteren Endes 91 der Zuleitung 9 verteilt das Kondensatwasser über die gesamte Länge L. Damit stauen die geschlossenen Klappen 103 und 104 über ihre gesamte Breite Kondensatwasser.

Fig. 4 zeigt einen Schnitt durch die in Fig. 3 gezeigte Vorrichtung. Die Schnittlinie ist in Fig. 3 mit dem Buchstaben A markiert. Sichtbar sind die Innenbereiche der Pumpleitung 8, der Zuleitung 9 und der Überlaufleitung 11. Die Überlaufleitung 11 beginnt am oberen Ende der Zuleitung 9, weshalb die Zuleitung 9 bis zu ihrem oberen Ende Kondensatwasser stauen kann.

Fig. 5 zeigt einen Schnitt durch den Öffnungsmechanismus 10 und durch das untere Ende 91 der Zuleitung 9. Die Schnittlinie ist in Fig. 3 mit dem Buchstaben B markiert. Im Weiteren sind in Fig. 5 in schematischer Darstellung der Verdampfer 4, der Kondensator 5, der erste Sammelbehälter 6, der zweite Sammelbehälter 7 und ein Flusenfilter 12 mit einer einzigen Filterstufe gezeigt.

Die gestrichelten Pfeile zeigen die Luftströmung. Die Luft strömt durch den Flusenfilter 12, den Verdampfer 4 und den Kondensator 5. Die übrigen Pfeile zeigen die Strömung des Kondensatwassers. Im Verdampfer abgeschiedenes Kondensatwasser strömt in den ersten Sammelbehälter 6. Von dort wird das Kondensatwasser in die Zuleitung 9 gepumpt und hinter den Klappen 103 und 104 gestaut. Werden die Klappen 103 und 104 geöffnet, strömt das Kondensatwasser durch die erste Öffnung 101 und anschliessend über die Frontfläche des Verdampfers 4 oder durch die zweite Öffnung 102 und anschliessend über die Frontfläche des Kondensators 5.

Die erste Öffnung 101 ist unmittelbar oberhalb der Frontfläche 41 des Verdampfers 4 angeordnet. Die zweite Öffnung 101 ist unmittelbar oberhalb der Frontfläche 51 des Kondensators 5 angeordnet. Im Übrigen umfasst die Zuleitung 9 zwei Teilleitungen 92 und 93, welche das Kondensatwasser jeweils zu den Öffnungen 101 und 102 führen.

Die Frontfläche 41 ist mittig unterhalb der ersten Öffnung 101 angeordnet, sodass die Frontfläche 41 bei einer Strömung vertikal nach unten sehr effektiv abgewaschen wird. Im Übrigen sind die erste Öffnung 101 und die zweite Öffnung 102 als länglicher Spalt ausgestaltet. Der Spalt bzw. die Öffnungen 101 und 102 und auch die entsprechenden Klappen 103 und 104 erstrecken sich über die Länge L, wie sie in Fig. 3 eingezeichnet ist. Die Länge L entspricht der gesamten Breite des Verdampfer 4 und des Kondensator 5.

Ein Reinigungsvorgang läuft wie folgt ab. Das am Verdampfer 4 abgeschiedene und im ersten Sammelbehälter 6 gesammelte Kondensatwasser wird über die Pumpleitung 8 in die Zuleitung 9 befördert. Im Öffnungsmechanismus 10 sind die Klappen 103 und 104 geschlossen. Das Kondensatwasser staut sich in der Zuleitung 9.

Sobald genügend Kondensatwasser in der Zuleitung 9 gestaut ist, öffnet die Steuerung des Haushaltwäschetrockners die zweite Klappe 104 schlagartig. Kondensatwasser strömt durch die zweite Öffnung 102 auf die Frontfläche des Kondensators. Dabei wird das Kondensatwasser nur leicht mit Flusen kontaminiert, weil sich grundsätzlich nur wenige Flusen an der Frontfläche 51 des Kondensators 5 ablagern. Das mit Flusen nur leicht kontaminierte Kondensatwasser wird erneut im Sammelbehälter 6 gesammelt und erneut über die Pumpleitung 8 in die Zuleitung 9 gepumpt.

Ist das Kondensatwasser in der Zuleitung 9 gestaut, öffnet die Steuerung die erste Klappe 103 schlagartig und das Kondensatwasser strömt durch die erste Öffnung 101 über die Frontfläche 41 des Verdampfers 4. Das nun mit Flusen stark kontaminierte Kondensatwasser wird im zweiten Sammelbehälter 7 gesammelt und anschliessend in den Abfluss gepumpt.

Um ein möglichst gutes Reinigungsergebnis zu erzielen, werden die Klappen 103 und 104 schlagartig geöffnet. Dadurch strömt das gestaute Kondensatwasser schwallartig über die Frontflächen 41 und 51.

Für den Fall, dass Verdampfer 4 und Kondensator 5 gereinigt werden müssen, aber nicht genügend Kondensatwasser zur Verfügung steht, kann an der Frontseite des Geräts eine Einfüllöffnung 13 (gezeigt in Fig. 1) vorgesehen sein, durch welche der Benutzer Wasser in den ersten Sammelbehälter 6 einfüllen kann.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Trockner, insbesondere ein Haushaltswäschetrockner, umfassend
- eine Trommel (2) zur Aufnahme von Textilien,
- eine Wärmepumpe mit einem Kondensator (5) und einem Verdampfer (4),
- ein Luftzirkulationssystem zur Zirkulation von Luft durch die Trommel (2), den Kondensator (5) und den Verdampfer (4) zur Trocknung der Textilien in der Trommel (2),
- einen ersten Sammelbehälter (6) zum Sammeln von Kondensat, welches am Verdampfer (4) abgeschieden wird,
wobei der Trockner ein Reinigungssystem zum Reinigen der Frontfläche (4a) des Verdampfers (4) mittels des im ersten Sammelbehälter (6) gesammelten Kondensats aufweist und das Reinigungssystem eine Zuleitung (9) aufweist, durch welche Kondensatwasser vom ersten Sammelbehälter (6) zum Verdampfer (4) zugeleitet wird,
**dadurch gekennzeichnet, dass** die Zuleitung (9) einen Öffnungsmechanismus (10) mit einer am Ende der Zuleitung (9) angeordneten ersten öffenbaren Öffnung (101) aufweist, ausgestaltet, um bei geschlossener ersten Öffnung (101) das Kondensatwasser in der Zuleitung (9) zu stauen.

2. Trockner nach Anspruch 1, wobei die Zuleitung (9)
- sich zumindest vom Verdampfer (4) bis oberhalb der Rotationsachse (21) der Trommel (2) hoch oder mindestens bis zur Oberseite der Trommel (2) erstreckt, und/oder
- sich über eine Höhe von mindestens 30 cm, insbesondere mindestens 40 cm erstreckt.

3. Trockner nach einem der vorangehenden Ansprüche, wobei der Öffnungsmechanismus (10) eine Klappe (103) zum Öffnen und Schliessen der ersten öffenbaren Öffnung (101) aufweist.

4. Trockner nach Anspruch 3, wobei
die erste Öffnung (101) unmittelbar oberhalb des Verdampfers (4), insbesondere oberhalb der Frontfläche (41) des Verdampfers (4), angeordnet ist.

5. Trockner nach einem der vorangehenden Ansprüche, wobei ein Teil der ersten Öffnung (101), insbesondere mindestens ein Drittel, insbesondere die Hälfte der ersten Öffnung (101), vor der Frontfläche (41) des Verdampfers (4) angeordnet ist.

6. Trockner nach einem der vorangehenden Ansprüche, wobei sich die erste Öffnung (101) über die gesamte Oberseite der Frontfläche (41) des Verdampfers (4) erstreckt,
insbesondere wobei die erste Öffnung (101) ein länglicher Spalt ist und insbesondere eine einzige Öffnungsfläche aufweist.

7. Trockner nach einem der vorangehenden Ansprüche, wobei der Öffnungsmechanismus (10) ausgestaltet ist, die erste Öffnung (101) schlagartig, d.h. insbesondere innerhalb von maximal zwei Sekunden, insbesondere innerhalb von maximal einer Sekunde, insbesondere innerhalb von max. 0.5 Sekunde, insbesondere innerhalb von max. 0.2 Sekunde, vollständig zu öffnen.

8. Trockner nach einem der vorangehenden Ansprüche, wobei der Öffnungsmechanismus (10) eine zweite Öffnung (102) aufweist, welche oberhalb des Kondensators (5) angeordnet ist, zur Reinigung des Kondensators (5), insbesondere der Frontfläche (51) des Kondensators (5) mittels Kondensat.

9. Trockner nach Anspruch 8, wobei die Zuleitung (9) sich in eine erste Teilleitung (92) und in eine zweite Teilleitung (93) auftrennt, wobei die erste Teilleitung (92) Kondensatwasser zur ersten Öffnung (101) leitet und die zweite Teilleitung (93) Kondensatwasser zur zweiten Öffnung (102) leitet.

10. Trockner nach Anspruch 8 oder 9, wobei das zum Kondensator (5) geleitete Kondensatwasser nach der Reinigung des Kondensators (5) im ersten Sammelbehälter (6) gesammelt wird.

11. Trockner nach Anspruch 10, aufweisend eine Steuerung mit einem Reinigungsprogramm, derart ausgestaltet, dass
- in einem ersten Schritt das Kondensatwasser vom ersten Sammelbehälter (6) in die Zuleitung (9) gepumpt wird,
- in einem zweiten Schritt durch Öffnen der zweiten Öffnung (102) der Kondensator (5) gereinigt wird und das Kondensatwasser nach der Reinigung in den ersten Sammelbehälter (6) geleitet wird,
- in einem dritten Schritt das im ersten Sammelbehälter (6) gesammelte Kondensatwasser erneut in die Zuleitung (9) gepumpt wird,
- in einem vierten Schritt durch Öffnen der ersten Öffnung (101) der Verdampfer (4) gereinigt wird.

12. Trockner nach einem der vorangehenden Ansprüche,
- aufweisend einen zweiten Sammelbehälter (7), derart angeordnet, dass das zum Verdampfer (4) geleitete Kondensatwasser nach der Reinigung der Frontfläche (41) des Verdampfers (4) im zweiten Sammelbehälter (7) gesammelt wird, insbesondere aufweisend eine Pumpe, ausgestaltet, um das im zweiten Sammelbehälter (7) gesammelte Kondensatwasser in den Abfluss zu pumpen, oder
- derart ausgestaltet, dass das zum Verdampfer (4) geleitete Kondensatwasser nach der Reinigung der Frontfläche (41) des Verdampfers (4) direkt in den Abfluss gespült wird.

13. Trockner nach einem der vorangehenden Ansprüche, aufweisend Zugang (13) zum Einfüllen von Wasser durch den Benutzer in den ersten Sammelbehälter (6), insbesondere wobei der erste Sammelbehälter (6) ein Volumen von mindestens einem Liter, insbesondere mindestens zwei Liter umfasst.

14. Trockner nach einem der Ansprüche 8 bis 11, aufweisend einen einzigen Flusenfilter (12) mit einer einzigen Filterstufe.

## Claims

1. Dryer, in particular a household laundry dryer, comprising
- a drum (2) for holding textiles,
- a heat pump with a condenser (5) and an evaporator (4),
- an air circulation system for circulating air through the drum (2), the condenser (5) and the evaporator (4) for drying the textiles in the drum (2),
- a first collecting container (6) for collecting condensate, which is separated at the evaporator (4),
wherein the dryer has a cleaning system for cleaning the front surface (4a) of the evaporator (4) by means of the condensate collected in the first collecting container (6) and the cleaning system has a feed line (9) through which condensate water is fed from the first collecting container (6) to the evaporator (4),
**characterised in that** the feed line (9) has an opening mechanism (10) with a first openable opening (101) arranged at the end of the feed line (9), adapted to accumulate the condensate water in the feed line (9) when the first opening (101) is closed.

2. Dryer according to claim 1, wherein the feed line (9)
- extends at least from the evaporator (4) up to above the axis of rotation (21) of the drum (2) or at least up to the top of the drum (2), and/or
- extends over a height of at least 30 cm, in particular at least 40 cm.

3. Dryer according to one of the preceding claims, wherein the opening mechanism (10) comprises a flap (103) for opening and closing the first openable opening (101).

4. Dryer according to claim 3, wherein the first opening (101) is arranged directly above the evaporator (4), in particular above the front surface (41) of the evaporator (4).

5. Dryer according to one of the preceding claims, wherein a part of the first opening (101), in particular at least one third, in particular half of the first opening (101), is arranged in front of the front surface (41) of the evaporator (4).

6. Dryer according to one of the preceding claims, wherein the first opening (101) extends over the entire upper side of the front surface (41) of the evaporator (4),
in particular wherein the first opening (101) is an elongate gap and in particular has a single opening surface.

7. Dryer according to one of the preceding claims, wherein the opening mechanism (10) is adapted to open the first opening (101) completely abruptly, i.e. in particular within a maximum of two seconds, in particular within a maximum of one second, in particular within a maximum of 0.5 second, in particular within a maximum of 0.2 second.

8. Dryer according to one of the preceding claims, wherein the opening mechanism (10) has a second opening (102), which is arranged above the condenser (5), for cleaning the condenser (5), in particular the front surface (51) of the condenser (5) by means of condensate.

9. Dryer according to claim 8, wherein the feed line (9) is divided into a first partial line (92) and a second partial line (93), wherein the first partial line (92) conducts condensate water to the first opening (101) and the second partial line (93) conducts condensate water to the second opening (102).

10. Dryer according to claim 8 or 9, wherein the condensate water conducted to the condenser (5) is collected in the first collecting tank (6) after the condenser (5) has been cleaned.

11. Dryer according to claim 10, comprising a control system with a cleaning programme adapted in such a way that
- in a first step, the condensate water is pumped from the first collecting container (6) into the feed line (9),
- in a second step, the condenser (5) is cleaned by opening the second opening (102) and the condensate water is channelled into the first collecting container (6) after cleaning,
- in a third step, the condensate water collected in the first collecting container (6) is pumped back into the feed line (9),
- in a fourth step, the evaporator (4) is cleaned by opening the first opening (101).

12. Dryer according to one of the preceding claims,
- comprising a second collecting container (7), arranged such that the condensate water conducted to the evaporator (4) is collected in the second collecting container (7) after the cleaning of the front surface (41) of the evaporator (4), in particular comprising a pump adapted to pump the condensate water collected in the second collecting container (7) into the drain, or
- adapted such that the condensate water channelled to the evaporator (4) is flushed directly into the drain after the front surface (41) of the evaporator (4) has been cleaned.

13. Dryer according to one of the preceding claims, comprising access (13) for filling water by the user into the first collecting container (6), in particular wherein the first collecting container (6) comprises a volume of at least one litre, in particular at least two litres.

14. Dryer according to any one of claims 8 to 11, comprising a single lint filter (12) with a single filter stage.

## Revendications

1. Séchoir, en particulier séchoir à linge domestique, comprenant
- un tambour (2) destiné à recevoir des textiles,
- une pompe à chaleur avec un condenseur (5) et un évaporateur (4),
- un système de circulation d'air pour faire circuler l'air à travers le tambour (2), le condenseur (5) et l'évaporateur (4) afin de sécher les textiles dans le tambour (2),
- un premier récipient de collecte (6) pour collecter le condensat qui est séparé au niveau de l'évaporateur (4),
dans lequel le séchoir est équipé d'un système de nettoyage pour nettoyer la surface avant (4a) de l'évaporateur (4) au moyen du condensat collecté dans le premier récipient de collecte (6) et le système de nettoyage est équipé d'une conduite d'alimentation (9) par laquelle l'eau de condensation est acheminée du premier récipient de collecte (6) à l'évaporateur (4),
**caractérisé en ce que** la conduite d'alimentation (9) a un mécanisme d'ouverture (10) avec une première ouverture (101) ouvrable, située à l'extrémité de la conduite d'alimentation (9), adaptée pour accumuler l'eau de condensation dans la conduite d'alimentation (9) lorsque la première ouverture (101) est fermée.

2. Séchoir selon la revendication 1, dans lequel la conduite d'alimentation (9)
- s'étend au moins de l'évaporateur (4) jusqu'au-dessus de l'axe de rotation (21) du tambour (2) ou au moins jusqu'à la face supérieure du tambour (2), et/ou
- s'étend sur une hauteur d'au moins 30 cm, en particulier d'au moins 40 cm.

3. Séchoir selon l'une des revendications précédentes, dans lequel le mécanisme d'ouverture (10) comprend un volet (103) pour ouvrir et fermer la première ouverture (101) ouvrable.

4. Séchoir selon la revendication 3, dans lequel la première ouverture (101) est disposée directement au-dessus de l'évaporateur (4), en particulier au-dessus de la surface avant (41) de l'évaporateur (4).

5. Séchoir selon l'une des revendications précédentes, dans lequel une partie de la première ouverture (101), notamment au moins un tiers, en particulier la moitié de la première ouverture (101), est disposée devant la surface avant (41) de l'évaporateur (4) .

6. Séchoir selon l'une des revendications précédentes, dans lequel la première ouverture (101) s'étend sur toute la face supérieure de la surface avant (41) de l'évaporateur (4),
en particulier, dans lequel la première ouverture (101) est une fente allongée et, en particulier, a une seule surface d'ouverture.

7. Séchoir selon l'une des revendications précédentes, dans lequel le mécanisme d'ouverture (10) est adapté pour ouvrir la première ouverture (101) complètement brusquement, c'est-à-dire en particulier dans un délai maximum de deux secondes, en particulier dans un délai maximum d'une seconde, en particulier dans un délai maximum de 0,5 seconde, en particulier dans un délai maximum de 0,2 seconde.

8. Séchoir selon l'une des revendications précédentes, dans lequel le mécanisme d'ouverture (10) présente une deuxième ouverture (102), qui est disposée au-dessus du condenseur (5), pour nettoyer le condenseur (5), en particulier la surface frontale (51) du condenseur (5) au moyen de condensat.

9. Séchoir selon la revendication 8, dans lequel la conduite d'alimentation (9) est divisée en une première conduite partielle (92) et une deuxième conduite partielle (93), dans laquelle la première conduite partielle (92) conduit l'eau de condensation vers la première ouverture (101) et la deuxième conduite partielle (93) conduit l'eau de condensation vers la deuxième ouverture (102).

10. Séchoir selon la revendication 8 ou 9, dans lequel l'eau de condensation conduite au condenseur (5) est collectée dans le premier récipient de collecte (6) après que le condenseur (5) a été nettoyé.

11. Séchoir selon la revendication 10, comprenant une commande avec un programme de nettoyage adapté de telle sorte que
- dans une première étape, l'eau de condensation est pompée du premier réservoir collecteur (6) dans la conduite d'alimentation (9),
- dans une deuxième étape, le condenseur (5) est nettoyé en ouvrant la deuxième ouverture (102) et l'eau de condensation est canalisée dans le premier récipient de collecte (6) après le nettoyage,
- dans une troisième étape, l'eau de condensation collectée dans le premier récipient de collecte (6) est renvoyée dans la conduite d'alimentation (9),
- dans une quatrième étape, l'évaporateur (4) est nettoyé en ouvrant la première ouverture (101).

12. Séchoir selon l'une des revendications précédentes,
- comprenant un deuxième récipient de collecte (7), disposé de manière à ce que l'eau de condensation conduite à l'évaporateur (4) soit collectée dans le deuxième récipient de collecte (7) après le nettoyage de la surface avant (41) de l'évaporateur (4), comprenant en particulier une pompe adaptée pour pomper l'eau de condensation collectée dans le deuxième récipient collecteur (7) dans l'égout, ou
- adapté pour que l'eau de condensation acheminée vers l'évaporateur (4) soit évacuée directement dans l'égout après le nettoyage de la surface frontale (41) de l'évaporateur (4).

13. Séchoir selon l'une des revendications précédentes, comprenant un accès (13) pour le remplissage d'eau par l'utilisateur dans le premier récipient de collecte (6), en particulier dans lequel le premier récipient de collecte (6) comprend un volume d'au moins un litre, en particulier d'au moins deux litres.

14. Séchoir selon l'une des revendications 8 à 11, comprenant un seul filtre à peluches (12) avec un seul étage de filtration.
